# EUROPÄISCHE PATENTSCHRIFT

(11) **EP 0 369 241 B1**
(45) Veröffentlichungstag und Bekanntmachung des Hinweises auf die Patenterteilung: **30.06.1993**
(21) Anmeldenummer: 89120278.0
(22) Anmeldetag: 02.11.1989
(51) Int. Cl.: B61F 5/30, B61F 3/16

(54) **Räumliche Einzelradaufhängung für Räder von Schienenfahrzeugen**
Spatial suspension of individually sprung railway vehicle wheels
Suspension spatiale de roues individuelles de véhicules ferroviaires

(30) Priorität: 17.11.1988 DE 3838845
(43) Veröffentlichungstag der Anmeldung: 23.05.1990
(73) Patentinhaber: Bergische Stahl-Industrie, D-42859 Remscheid (DE)
(72) Erfinder: Potthoff, Heinrich, Dr., D-4320 Hattingen (DE)
(74) Vertreter: Jung, Hermann L., Dipl.-Chem.

(56) Entgegenhaltungen:
- EP-A- 0 247 389
- EP-A- 0 290 930
- DE-A- 3 111 087

## Beschreibung

Die Erfindung betrifft eine räumliche Einzelradaufhängung für Räder von Schienenfahrzeugen, bei der die Radeinheit bestehend aus dem Rad, der Radlagerung, dem nicht rotierenden Radträger sowie gegebenenfalls einer Antriebs- und/oder Bremsvorrichtung gegenüber dem Fahrzeug Lenkbewegungen und/oder Federbewegungen ausführen kann, und bei der die Radträger über Lenker, die an ihren Enden Gelenke aufweisen, beweglich mit dem Fahrzeug sowie mit einem als Spurstange wirkenden Lenker durch oder über Zwischenelemente mit dem Radträger des gegenüber liegenden Rades verbunden sind.

Bisher sind keine Schienenfahrzeuge bekanntgeworden, bei denen das einzelne Rad mit Lenkern oder ähnlichen Elementen am Fahrzeug angeordnet oder angelenkt ist. Es sind aber Bestrebungen vorhanden, unter Vermeidung eines Drehgestells möglichst viel Raum auch zwischen den Rädern freizuhalten und den Lauf der Räder auf der Schiene durch selbsttätiges Einstellen der Räder tangential zur Schiene zu verbessern und das Geräusch- und Verschleissverhalten der Schienenfahrzeug-Räder zu verbessern, wobei die ungefederten Massen verringert werden können, was sich günstig auf den Fahrkomfort auswirkt.

Der Erfindung liegt daher die Aufgabe zugrunde, die bekannten Nachteile von Drehgestellen und Starrachsen zu vermeiden und darüberhinaus eine Radanlenkung am Schienenfahrzeug zu schaffen, die die vorgenannten Verbesserungen bringt.

Die Lösung der Aufgabe besteht darin, dass der Anlenkpunkt mindestens eines Lenkers am Fahrzeug in Abhängigkeit vom Fahrzustand, wie Vor- oder Rückwärtsfahrt, Gerade- oder Kurvenfahrt, Bremsen oder Antrieb und/oder in Abhängigkeit vom Verschleisszustand der Radreifen verstellbar ist.

Vorteilhaft sind die Lenker im wesentlichen auf der der Fahrzeugmitte abgewandten Seite der Radeinheit angeordnet und die durch die Anordnung der Lenker festgelegte momentane Lenkachse liegt zumindest näherungsweise in der senkrecht zur Rotationsachse des nicht verschwenkten Rades gelegenen Ebene, die auch den Berührpunkt Rad-Schiene (Radaufstandspunkt) enthält.

Der Vorteil der erfindungsgemässen Einzelradaufhängung liegt vor allem darin, dass man kein Drehgestell benötigt und damit erheblich Gewicht der ungefederten Massen einspart, was wieder der Laufruhe des Schienenfahrzeugs zugute kommt. Weiter lässt sich mit der Erfindung durch den Wegfall der starren Achse die Fussbodenhöhe des Fahrzeugs erheblich absenken (Niederflurfahrzeug), was den Ein- und Ausstieg erleichtert und so den Komfort der Fahrgäste erhöht.Durch die Führung des Rades an Lenkern und die dadurch gebildete virtuelle Schwenkachse steht der gesamte Bauraum innerhalb des Rades für den Antrieb z.B. durch einen Radnabenmotor mit nachgeschaltetem Planetengetriebe zur Verfügung.

Da die selbstlenkenden Räder sich stets tangential zur Schiene einstellen, entfällt das von den Drehgestellen bekannte Kurvenquietschen in engen Gleisbögen, was sich auch günstig auf das Verschleissverhalten der Radreifen auswirkt.

In der Zeichnung ist eine beispielsweise Ausführungsform der Erfindung schematisch anhand eines Schienenrades 11 dargestellt, welches auf einer Schiene 12 rollt, und dort den Radaufstandspunkt 13 bildet. Das Rad 11 rotiert auf einer Achse 14, welche fest mit dem nichtrotierenden Radträger 15,16 verbunden ist. Am Rad 11 können noch in bekannter Weise (nicht dargestellte) Antriebs- und/oder Bremsvorrichtungen angeordnet sein.

Die aus Rad 11, Radlagerung auf der Achse 14 und nichtrotierendem Radträger 15,16 bestehende Radeinheit ist mit 4 Lenkern 17.18.19 und 20 derart am Fahrzeug 21 angelenkt, dass die Anlenkpunkte am Fahrzeug einen grösseren Abstand besitzen als am Teil 16 des Radträgers 15,16. Die Lenker 17 - 20 sind im wesentlichen auf der von der Fahrzeugmitte abgewandten Seite der Radeinheit 15,16 angeordnet, wobei die durch die Anordnung der Lenker 17 - 20 festgelegte momentane Lenkachse 22 zumindest näherungsweise in der senkrecht zur Rotationsachse 14 des nicht verschwenkten Rades 11 liegenden Ebene 23 liegt, die auch den Berührungspunkt Rad-Schiene (Radaufstandspunkt 13) enthält. Weiter ist an einem Lenker 19 eine Feder 24 angeordnet, welche sich am Fahrzeug 21 abstützt. Ausserdem ist am Radträger 15,16 eine Spurstange 25 angelenkt, welche mit dem Radträger des gegenüber liegenden Rades verbunden ist.

Die beiden Lenker 17 und 18 sind gemäss der Erfindung so am Fahrzeug 21 angelenkt, dass sich ihre fahrzeugseitigen Anlenkpunkte in je einer Führung 26,27 waagrecht und etwa parallel zur Fahrzeuglängsachse verschieben lassen. Die beiden Führungen 26 und 27 sind gleich lang und so angeordnet, dass auch bei in die jeweilige Endlage verschobenen Lenker 17 und 18 die Lenkachse 22 noch immer in der Ebene 23 in der Stellung 22a liegt.

An einem oder mehreren Lenkern 17 - 20 sind an sich aus dem Fahrzeugbau bekannte Elemente, wie Federn 24 und/oder Dämpfungselemente angeordnet.

Die Verstellung der Lenker 17 und 18 in den Führungen 26,27 kann durch elektrische, pneumatische und/oder hydraulische Einrichtungen in Abhängigkeit von Fahrtrichtung, Längs- oder Querbeschleunigungen bzw. -verzögerungen und/oder Beladungszustand des Fahrzeugs erfolgen.

Selbstverständlich kann man auch alle Lenker 17 - 20 in Führungen anordnen, sodass sich die Anlenkpunkte aller Lenker verschieben lassen. Dies hat gegenüber der Verstellung von max. 2 Lenkern -bei allerdings grösserem Bauaufwand- den Vorteil, dass eine kleinere Verschiebung der Anlenkpunkte ausreicht, um eine gleich grosse Neigung der virtuellen Lenkachse zu erzielen.

## Patentansprüche

1. Räumliche Einzelradaufhängung für Räder von Schienenfahrzeugen, bei der die Radeinheit bestehend aus dem Rad, der Radlagerung, dem nichtrotierenden Radträger sowie gegebenenfalls einer Antriebs- und/oder Bremsvorrichtung gegenüber dem Fahrzeug Lenkbewegungen und/oder Federbewegungen ausführen kann, und bei der die Radträger über Lenker, die an ihren Enden Gelenke aufweisen, beweglich mit dem Fahrzeug sowie mit einem als Spurstange wirkenden Lenker durch oder über Zwischenelemente mit dem Radträger des gegenüber liegenden Rades verbunden sind,. dadurch gekennzeichnet, dass der Anlenkpunkt mindestens eines Lenkers (17-20) am Fahrzeug (21) in Abhängigkeit vom Fahrzustand, wie Vor- oder Rückwärtsfahrt, Gerade- oder Kurvenfahrt, Bremsen oder Antrieb und/oder in Abhängigkeit vom Verschleisszustand der Radreifen verstellbar ist.

2. Räumliche Einzelradaufhängung nach Anspruch 1, dadurch gekennzeichnet, dass an mindestens einem Lenker (17-20) eine Feder (24) zur Aufnahme der Radlast angeordnet ist.

3. Räumliche Einzelradaufhängung nach Anspruch 1 oder 2, dadurch gekennzeichnet, dass an mindestens einem der Lenker (17-20) ein Dämpfer angeordnet ist.

4. Räumliche Einzelradaufhängung nach einem der Ansprüche 1 bis 3, dadurch gekennzeichnet, dass mindestens eine Feder (24) und/oder mindestens ein Dämpfer zwischen Radträger (15,16) und Fahrzeug (21) angeordnet ist.

5. Räumliche Einzelradaufhängung nach einem der Ansprüche 1 bis 4 dadurch gekennzeichnet, dass die Lenker (17-20) im wesentlichen auf der der Fahrzeugmitte abgewandten Seite der Radeinheit (15,16) angeordnet sind und dass die durch die Anordnung der Lenker festgelegte momentane Lenkachse zumindest näherungsweise in derjenigen senkrecht zur Rotationsachse des Rades gelegenen Ebene (23) liegt, die auch den Berührpunkt Rad-Schiene (13) (Radaufstandspunkt) enthält.

6. Räumliche Einzelradaufhängung nach einem der Ansprüche 1 bis 5, dadurch gekennzeichnet, dass der oder die Anlenkpunkte des oder der Lenker (17-20) am Fahrzeug (21) mit an sich bekannten elektrischen, pneumatischen oder hydraulischen Einrichtungen in den Führungen (26,27) verstellt wird bzw. werden.

7. Räumliche Einzelradaufhängung nach einem der Ansprüche 1 bis 5, dadurch gekennzeichent, dass die Verstellung der Anlenkpunkte des oder der Lenker (17-20) am Fahrzeug (21) mittel- oder unmittelbar durch die Trägheitskraft einer unter dem Einfluss von Quer- oder Längsbeschleunigungen befindlichen Masse erfolgt.

## Claims

1. Three-dimensional individual wheel suspension for wheels of rail vehicles in which the wheel unit, consisting of the wheel, the wheel bearing arrangement, the non-rotating wheel support and, if appropriate, a drive and/or braking device, can execute turning and/or spring motions and in which the wheel support is moveably, connected to the vehicle, by means of links which have joints at their ends, and to a link acting as a track rod or via intermediate elements to the wheel support of the wheel located opposite, characterised in that the linkage point of at least one link (17-20) can be adjusted on the vehicle (21) as a function of the travelling condition, such as forward or reverse motion, straight or curved travel, braking or drive and/or as a function of the state of wear of the wheel tyres.

2. Three-dimensional individual wheel suspension according to Claim 1, characterised in that a spring (24) for taking the wheel load is arranged on at least one link (17-20).

3. Three-dimensional individual wheel suspension according to Claim 1 or 2, characterised in that a damper is arranged on at least one of the links (17-20).

4. Three-dimensional individual wheel suspension according to one of the Claims 1 to 3, characterised in that at least one spring (24) and/or at least one damper is arranged between wheel support (15, 16) and vehicle (21).

5. Three-dimensional individual wheel suspension according to one of the Claims 1 to 4, characterised in that the links (17-20) are essentially arranged on the side of the wheel unit (15, 16) remote from the centre of the vehicle and that the instantaneous turning axis fixed by the arrangement of the links is at least approximately located in that plane (23), located at right angles to the axis of rotation of the wheel, which contains the wheel-rail point of contact (13) (wheel tread point).

6. Three-dimensional individual wheel suspension according to one of the Claims 1 to 5, characterised in that the linkage point or points of the link or links (17-20) on the vehicle (21) is or are adjusted by electrical, pneumatic or hydraulic devices, known per se, in the guides (36, 27).

7. Three-dimensional individual wheel suspension according to one of the Claims 1 to 5, characterised in that the adjustment of the linkage points of the link or links (17-20) on the vehicle (21) takes place directly or indirectly by means of the inertia force of a mass subjected to the influence of transverse or longitudinal accelerations.

## Revendications

1. Suspension individuelle dans l'espace, de roues de véhicules sur rails, où l'unité roue, comprenant la roue, le palier de roue, le support de roue ne tournant pas, ainsi que, le cas échéant, un dispositif d'entraînement et/ou un dispositif de freinage, peut exécuter des mouvements de direction et/ou des mouvements à ressorts par rapport au véhicule et où les supports de roues sont reliés, de façon mobile, au support de roues de la roue située en face, par l'intermédiaire de bras oscillants, munis d'articulations à leurs extrémités, agissant comme bielles de connexion, par, ou par l'intermédiaire d'éléments intercalés, caractérisée par le fait que le point d'articulation d'au moins un bras oscillant (17-20) sur le véhicule (21) est réglable en fonction du mode de marche, tel que la marche avant ou la marche arrière, la marche tout droit ou en courbe, en freinage ou en accélération et/ou en fonction de l'état d'usure des bandages des roues.

2. Suspension individuelle des roues dans l'espace, suivant la revendication 1, caractérisée par le fait qu'un ressort (24) est disposé sur au moins un bras oscillant (17-20) pour recevoir la charge de la roue.

3. Suspension individuelle des roues dans l'espace, suivant la revendication 1 ou 2, caractérisée par le fait que sur au moins un bras oscillant (17-20) est disposé un amortisseur.

4. Suspension individuelle des roues dans l'espace, suivant l'une des revendications 1 à 3, caractérisée par le fait qu'au moins un ressort (24) et/ou au moins un amortisseur est disposé entre le support de roues (15,16) et le véhicule (21).

5. Suspension de roue individuelle dans l'espace suivant l'une des revendications 1 à 4, caractérisée par le fait que les bras oscillants (17-20) sont disposés essentiellement sur la face de l'unité roue (15,16) détournée du milieu du véhicule et que l'essieu directeur instantané fixé par la disposition des bras oscillants, se situe, au moins approximativement dans le plan perpendiculaire à l'axe de rotation de la roue, ce plan contenant aussi le point de contact roue-rail (13),(point support de roue).

6. Suspension individuelle dans l'espace, de roues suivant l'une des revendications 1 à 5, caractérisée par le fait que le ou les points d'articulation du ou des bras oscillants (17-20) sur le véhicule (21) sont, ou seront déplacés dans les guidages (26,27) à l'aide de dispositifs électriques, pneumatiques ou hydrauliques connus.

7. Suspension individuelle dans l'espace, de roues de véhicules suivant l'une des revendications 1 à 5, caractérisée par le fait que le déplacement des points d'articulation du ou des bras oscillants (17-20) sur le véhicule (21) est effectué directement, ou indirectement par la force d'inertie d'une masse agissant sous l'influence d'accélérations transversales et longitudinales.
